# FASCICULE DE BREVET EUROPEEN

(11) **EP 1 834 218 B1**
(45) Date de publication et mention de la délivrance du brevet: **11.08.2010**
(21) Numéro de dépôt: 05819041.4
(22) Date de dépôt: 08.12.2005
(51) Int. Cl.: G04B 37/04

(54) **MONTRE DE PLONGEE**
TAUCHERUHR
DIVER'S WATCH

(30) Priorité: 08.12.2004 EP 04405761
(43) Date de publication de la demande: 19.09.2007
(73) Titulaire: Eterna SA Fabrique d'horlogerie, 2540 Grenchen (CH)
(72) Inventeur: SEYR, Ernst F., CH-2544 Bettlach (CH); LAUBER, Stéphane, CH-2720 Tramelan (CH)
(74) Mandataire: GLN
(86) Numéro de dépôt international: PCT/EP2005/056616
(87) Numéro de publication internationale: WO 2006/061422

(56) Documents cités:
- EP-A- 0 562 522
- EP-A- 1 139 185
- CH-A- 346 826
- CH-A- 655 633
- US-B1- 6 200 019
- US-B1- 6 379 037

## Description

### Domaine technique

La présente invention se rapporte au domaine de l'horlogerie. Elle concerne, plus particulièrement, une montre de plongée.

### Etat de la technique

Ce type de produit est, de manière bien connue, équipé d'une lunette tournante qui porte des graduations correspondant généralement à soixante minutes. Elle est initialement réglée par le plongeur sur une durée qui lui permettra d'avoir, en permanence, en relation avec la position de l'aiguille des minutes de la pièce, une indication du temps qu'il a passé sous l'eau ou du temps dont il dispose encore avant de refaire surface.

Il est aisé de comprendre que, tout au cours de la plongée, cette lunette doit impérativement rester immobile, malgré les diverses agressions qu'elle peut subir, faute de quoi le plongeur risque de se trouver en grave danger.

Le document CH655633 décrit une montre comportant une boîte renfermant un mouvement horloger associé à des moyens d'affichage du temps. Ladite boîte est formée d'une carrure, d'un fond et d'une lunette tournante. Elle est en plus montée articulée sur un cadre qui est conformé de manière à définir un logement dans lequel la boîte peut être rabattue.

Le cadre décrit dans CH655633 n'est pas conformé de manière à interdire la rotation de la lunette lorsqu'elle occupe sa position rabattue.

La présente invention a pour but de fournir une montre de plongée qui, tout en restant esthétique, est dotée de moyens qui empêchent de façon fiable toute rotation intempestive de sa lunette.

### Divulgation de l'invention

De façon plus précise, l'invention concerne une montre de plongée comportant :
- une boîte renfermant un mouvement horloger associé à des moyens d'affichage du temps, ladite boîte étant formée d'une carrure, d'un fond et d'une lunette tournante, et
- un cadre sur lequel la boîte est montée articulée et conformé de manière à définir un logement dans lequel elle peut être rabattue pour occuper une position interdisant la rotation de sa lunette et dont elle peut être extraite afin de permettre sa rotation.

De manière avantageuse, la montre selon l'invention comporte des moyens pour assurer le verrouillage de la boîte dans le cadre, qui comportent :
- un organe d'accrochage solidaire du cadre,
- une bascule solidaire de la boîte et capable d'occuper une première position pour laquelle elle est solidaire de cet organe et une deuxième position pour laquelle elle en est détachée, et
- un bouton poussoir solidaire du cadre et destiné à la commande de la bascule.

### Brève description des dessins

D'autres caractéristiques ressortiront de la description qui va suivre, faite en regard du dessin annexé dans lequel :
- les figures 1 et 2 sont des vues en perspective de la montre selon l'invention, respectivement en position verrouillée et en position libérée,
- la figure 3 montre les détails de réalisation de sa bascule de verrouillage,
- la figure 4 est une vue en perspective d'un détail du dispositif selon l'invention, et
- la figure 5 présente le même détail, mais certaines pièces ont été supprimées pour une meilleure compréhension.

### Mode(s) de réalisation de l'invention

Les figures représentent en 10 une boîte de montre ronde formée d'une carrure 11, d'un fond 12 fixé à la carrure par des vis (non visibles au dessin) et d'une lunette tournante 13 entourant une glace 14 et couplée de manière classique à la carrure. La boîte renferme un mouvement affichant le temps courant sur un cadran 15 à l'aide d'aiguilles 16, tandis que la lunette 13 est associée à un anneau 17 concentrique au cadran et portant soixante graduations, régulièrement réparties, correspondant aux soixante minutes de l'heure.

On notera que la couronne étanche 18 servant à la commande du mouvement est disposée à la position 12 heures du cadran.

On remarquera aussi que la lunette tournante 13 possède un diamètre extérieur notablement plus grand que celui de la carrure 11 et offre ainsi, dans sa portion périphérique 19, soixante cavités 20 régulièrement réparties sur la face située du côté du fond de la boîte, dont l'utilité apparaîtra plus loin.

La boîte 10 est montée articulée, à la position 6 heures du cadran, par une charnière 21, sur un cadre 22 dont le contour externe épouse celui de la lunette 13 sur ses flancs correspondant aux positions 3 et 9 heures. Ce cadre se prolonge, aux positions 6 et 12 heures, par des portions 23 qui vont en se rétrécissant et constituent des moyens d'attache pour les brins 24 du bracelet de la montre.

Comme l'illustrent en détail les figures 4 et 5, la charnière 21 est constituée, par exemple, d'un axe 35 solidaire de la portion 23 du cadre et de deux éléments tubulaires 36 solidaires de la boîte 10 et pivotant autour de l'axe 35. Ce dernier est positionné dans un canal formé par la portion 23 du cadre, interrompue par des gorges 37 qui laissent l'axe 35 visible. Les éléments tubulaires 36 coopèrent avec l'axe 35 au niveau des gorges 37 et sont guidés dans leur mouvement de pivotement par les parois des gorges.

La carrure 11 est dotée, dans sa zone la plus proche de la portion 23, d'au moins un organe mâle 38 disposé en saillie et mobile élastiquement. Comme on le comprendra plus loin, cet organe 38 est destiné à coopérer avec un organe femelle, non visible au dessin, situé dans la portion 23, pour former un engagement à cran. L'homme du métier pourra choisir la manière adéquate de réaliser l'engagement à cran. Comme proposé sur les figures, l'organe mâle 38 peut être formé par deux billes, montées mobiles dans l'épaisseur de la carrure et maintenues à l'extérieur de la carrure 11 par un ressort disposé dans un logement ménagé dans la carrure. L'organe femelle peut être formé par un trou situé dans la portion 23. Avantageusement, le trou est situé en dessous du plan médian de la boîte et est orienté vers le bas, c'est-à-dire en direction du fond de la boîte.

La zone de la portion 23 munie de l'organe femelle est également dotée d'un bloqueur dont le rôle apparaîtra plus loin. Ce bloqueur est constitué par une protubérance 40, par exemple en forme de barrette orientée parallèlement à l'axe de la charnière 21 et située légèrement au-dessus du trou.

L'intérieur du cadre 22 est conformé et dimensionné de manière à accueillir la couronne 18, la carrure 11 et le fond 12, mais à ne pas laisser pénétrer la lunette 13 qui peut ainsi venir se poser sur ses bras 25 adjacents aux positions 3 et 9 heures. L'un de ces bras, au moins, est doté, vers le haut, d'une goupille 26 destinée à prendre place dans l'une des soixante cavités 20 de la lunette tournante 13 afin de l'immobiliser lorsqu'elle est rabattue sur lui.

Comme le montrent les figures 1 et 2, les bras 25 sont avantageusement ajourés de manière à alléger la montre et à renforcer son esthétique par contraste entre la couleur des bras et celle de la carrure 11.

En se référant plus particulièrement à la figure 3, on voit que la carrure 11 est munie, à 12 heures, d'une bascule 27 capable de se déplacer dans le plan de la montre à l'intérieur d'un dégagement ménagé dans le fond 12. Cette bascule est constituée d'une plaquette 28 dont une extrémité comporte une ouverture oblongue 29 dans laquelle prend place une vis 30 assurant sa fixation à la carrure 11 tout en l'autorisant à se déplacer. La plaquette 28 peut ainsi occuper une première position, représentée au dessin, pour laquelle son autre extrémité 31 affleure la face externe de la carrure et une deuxième position, non représentée, pour laquelle l'extrémité 31 est enfoncée dans la carrure. Un ressort, non visible au dessin, a pour rôle de pousser la plaquette 28 vers sa première position.

La plaquette 28 possède une encoche 32 dont le rôle va maintenant apparaître.

Si l'on revient aux figures 1 et 2, on remarque que l'un des bras 25 comporte aussi, à son extrémité opposée à la charnière 21, un bouton poussoir 33 destiné à coopérer avec l'extrémité 31 de la plaquette 28 de manière à contrecarrer l'action du ressort en la poussant vers sa deuxième position.

La figure 2 fait apparaître que le cadre 22 possède, à 12 heures, un organe d'accrochage, par exemple une goupille 34, en forme de champignon, destinée à prendre place dans l'encoche 32 de la plaquette 28, pour former, avec le poussoir 33, un système de verrouillage.

Lorsque la plaquette 28 occupe sa première position, la tête du champignon 34 est emprisonnée dans l'encoche 32, rendant ainsi impossible le désaccouplement du cadre 22 (auquel appartient la goupille 34) et de la carrure 11 (à laquelle appartient la plaquette 28). Il n'est pas alors possible de tourner la lunette 13 car elle est immobilisée par la goupille 26 implantée dans l'une de ses cavités 20.

Lorsque, au contraire, la plaquette 28 occupe sa deuxième position, la tête du champignon 34 est libérée de l'encoche 32, rendant ainsi possible le désaccouplement du cadre 22 et de la carrure 11. La boîte peut alors être extraite du cadre 22 en pivotant sur la charnière 21, ce qui rend possible la rotation de la lunette.

L'engagement à cran obtenu par la coopération de l'organe mâle 38 et de l'organe femelle permet de maintenir la boîte 10 lorsqu'elle a pivoté et qu'elle est extraite du cadre, facilitant ainsi le réglage de la lunette 13. Les positions respectives des organes mâle et femelle sont ajustées de manière à ce que l'angle dont doit basculer la boîte 10 pour que le cran soit engagé, permette une manipulation aisée de la lunette. A titre indicatif, cet angle est d'environ 40 à 50°.

Si, volontairement ou de manière intempestive, une force tend à faire basculer davantage la boîte 10, l'organe 38 se désengage de l'organe et vient au contact de la protubérance 40. Celle-ci est dimensionnée de manière à empêcher que l'organe puisse la franchir. Ainsi, selon l'exemple, les billes sont bloquées contre la barrette, limitant le déplacement de la boîte et empêchant que la glace vienne heurter un objet environnant.

Ainsi est proposée une montre de plongée dont la boîte 10 est, en utilisation courante, emprisonnée de manière verrouillée dans son cadre 22, de telle sorte que sa lunette tournante 13, préalablement réglée par le plongeur, ne peut, en aucun cas, être actionnée. Le bouton poussoir 33 permet de libérer la boîte et de la faire basculer pour l'extraire du cadre afin, si nécessaire, de faire tourner la lunette pour afficher le temps de plongée désiré.

Le mode de réalisation décrit ci-dessus n'a été donné qu'à titre d'illustration non limitative de l'invention. L'homme du métier pourra prévoir divers moyens de verrouillage pour maintenir la boîte de montre dans la position dans laquelle la lunette est bloquée. Différents moyens d'immobilisation de la lunette peuvent aussi être prévus, par exemple, le cadre peut comporter une première denture pouvant coopérer avec une deuxième denture dont est dotée la lunette. En outre, l'axe et les éléments tubulaires formant la charnière pourraient être disposés de manière inversée, c'est-à-dire solidairement de la boîte et du cadre, respectivement. Il en est de même pour les éléments formant la liaison à cran entre le cadre et la boîte. Le cadre pourrait être conformé pour proposer plusieurs crans, permettant de maintenir la boîte dans plusieurs positions, à des angles de basculement différents. Plus généralement, l'homme du métier pourra prévoir un autre dispositif qu'un engagement à cran pour maintenir la boîte dans la position dans laquelle elle est extraite du cadre.

## Revendications

1. Montre de plongée comportant :
- une boîte (10) renfermant un mouvement horloger associé à des moyens d'affichage du temps (15, 16), ladite boîte étant formée d'une carrure (11), d'un fond (12) et d'une lunette tournante (13), et
- un cadre (22) sur lequel ladite boîte est montée articulée et conformé de manière à définir un logement dans lequel la boîte peut être rabattue pour occuper une première position interdisant la rotation de sa lunette et dont elle peut être extraite afin de permettre sa rotation.

2. Montre selon la revendication 1, **caractérisée en ce qu'**elle comporte un système de verrouillage de la boîte dans ladite première position.

3. Montre selon la revendication 2, **caractérisée en ce que** ledit système de verrouillage comporte :
- un organe d'accrochage (34) solidaire du cadre (22),
- une bascule (27) solidaire de la boîte (10) et capable d'occuper une première position pour laquelle elle est solidaire dudit organe et une deuxième position pour laquelle elle en est détachée, et
- un bouton poussoir (33) solidaire du cadre et destiné à la commande de ladite bascule.

4. Montre selon la revendication 3, **caractérisée en ce que** ladite bascule (27) est fixée à la carrure (11) et disposée à l'intérieur d'un dégagement ménagé dans la boîte (10).

5. Montre selon l'une des revendications 1 à 4, **caractérisée en ce que** :
- la lunette tournante (13) possède un diamètre extérieur notablement plus grand que celui de la carrure (11) et offre, dans sa portion périphérique (19), une pluralité de cavités (20) régulièrement réparties ;
- l'intérieur du cadre (22) est conformé et dimensionné de manière à accueillir la carrure (11) et le fond (12), mais à ne pas laisser pénétrer la lunette (13) qui peut ainsi venir se poser sur le cadre ; et
- ledit cadre (22) est doté d'une goupille (26) destinée à prendre place dans l'une desdites cavités (20) afin de l'immobiliser lorsqu'elle est rabattue sur lui.

6. Montre selon l'une des revendications 1 à 5, **caractérisée en ce que** la boîte (10) est montée articulée sur le cadre (22) au moyen d'une charnière (21) disposée à la position 6 heures.

7. Montre selon l'une des revendications 1 à 6, dont le mouvement est associé à une couronne de commande (18), **caractérisée en ce que** la couronne de commande (18) est disposée à la position 12 heures.

8. Montre selon l'une des revendications 1 à 7, **caractérisée en ce qu'**elle comporte des moyens (38) pour maintenir la boîte (10) dans au moins une deuxième position dans laquelle elle est extraite du cadre (22), permettant la rotation de la lunette (13).

9. Montre selon l'une des revendications 1 à 8, **caractérisée en ce qu'**elle comporte un bloqueur (40) pour limiter le déplacement de la boîte par rapport au cadre.

## Claims

1. A diving watching including:
- a case (10) enclosing a clockwork movement associated with means for displaying the time (15, 16), said case being formed by a middle (11), a back (12) and a rotary bezel (13), and
- a frame (22) on which said case is mounted articulated and configured so as to define a housing in which the case can be folded down to occupy a first position prohibiting the rotation of its bezel and from which it can be removed in order to allow its rotation.

2. The watch according to claim 1, **characterized in that** it includes a system for locking the case in said first position.

3. The watch according to claim 2, **characterized in that** said locking system includes:
- a locking organ (34) integral with the frame (22),
- a lever (27) integral with the case (10) and capable of occupying a first position in which it is integral with said organ and a second position in which it is detached therefrom, and
- a push button (33) integral with the frame and designed to control said lever.

4. The watch according to claim 3, **characterized in that** said lever (27) is fastened to the middle (11) and arranged inside a recess formed in the case (10).

5. The watch according to one of claims 1 to 4, **characterized in that**:
- the rotary bezel (13) has an outer diameter noticeably larger than that of the middle (11) and has, in its peripheral portion (19), a plurality of regularly distributed cavities (20);
- the inside of the frame (22) is configured and dimensioned so as to receive the middle (11) and the back (12), but not to allow the bezel (13) to penetrate which can thus rest on the frame; and
- said frame (22) is provided with a pin (26) designed to be positioned in one of said cavities (20) in order to immobilize it when it is folded down on it.

6. The watch according to one of claims 1 to 5, **characterized in that** the case (10) is mounted articulated on the frame (22) using a hinge (21) arranged at the 6 o'clock position.

7. The watch according to one of claims 1 to 6, whereof the movement is associated with a control crown (18), **characterized in that** the control crown (18) is arranged at the 12 o'clock position.

8. The watch according to one of claims 1 to 7, **characterized in that** it includes means (38) for maintaining the case (10) in at least one second position in which it is removed from the frame (22), allowing the rotation of the bezel (13).

9. The watch according to one of claims 1 to 8, **characterized in that** it includes a blocking member (40) to limit the movement of the case relative to the frame.

## Patentansprüche

1. Taucheruhr, umfassend:
- ein Gehäuse (10), das ein Uhrwerk einschließt, verbunden mit Zeitanzeigemitteln (15, 16), wobei das Gehäuse von einem Mittelteil (11), einem Boden (12) und einem drehbaren Außenring (13) gebildet wird, und
- einen Rahmen (22), auf dem das Gehäuse angelenkt montiert ist und derart ausgebildet, dass eine Aufnahme definiert wird, in die das Gehäuse herunterklappbar ist, um eine erste Stellung einzunehmen, die die Rotation seines Außenrings verbietet und aus dem es entnehmbar ist, um seine Rotation zu ermöglichen.

2. Uhr nach Anspruch 1, **dadurch gekennzeichnet, dass** sie ein System zur Verriegelung des Gehäuses in der ersten Stellung umfasst.

3. Uhr nach Anspruch 2, **dadurch gekennzeichnet, dass** das Verriegelungssystem umfasst:
- ein mit dem Rahmen (22) verbundenes Kopplungsorgan (34),
- eine mit dem Gehäuse (10) verbundene Wippe (27), die imstande ist, eine erste Stellung einzunehmen, in der sie mit dem Organ verbunden ist, und eine zweite Stellung, in der sie von ihm gelöst ist, und
- einen mit dem Rahmen verbundenen Druckknopf (33), der zum Steuern der Wippe bestimmt ist.

4. Uhr nach Anspruch 3, **dadurch gekennzeichnet, dass** die Wippe (27) am Mittelteil (11) befestigt und in einer in das Gehäuse (10) eingearbeiteten Ausnehmung angeordnet ist.

5. Uhr nach einem der Ansprüche 1 bis 4, **dadurch gekennzeichnet, dass**:
- der drehbare Außenring (13) einen Außendurchmesser besitzt, der erheblich größer ist als der des Mittelteils (11) und in seinem Umfangsabschnitt (19) eine Mehrzahl von regelmäßig verteilten Hohlräumen (20) aufweist,
- das Innere des Rahmens (22) für die Aufnahme des Mittelteils (11) und des Bodens (12) ausgebildet und dimensioniert ist, nicht aber den Außenring (13) eindringen lässt, der sich **dadurch** auf den Rahmen setzen kann, und
- der Rahmen (22) mit einem Stift (26) ausgestattet ist, der dazu bestimmt ist, sich in einem der Hohlräume (20) zu platzieren, um ihn festzustellen, wenn er auf ihn heruntergeklappt ist.

6. Uhr nach einem der Ansprüche 1 bis 5, **dadurch gekennzeichnet, dass** das Gehäuse (10) auf dem Rahmen (22) mit einem Scharnier (21) angelenkt montiert ist, das an der Stelle von 6 Uhr angeordnet ist.

7. Uhr nach einem der Ansprüche 1 bis 6, deren Uhrwerk mit einer Steuerkrone (18) verbunden ist, **dadurch gekennzeichnet, dass** die Steuerkrone (18) an der Stelle von 12 Uhr angeordnet ist.

8. Uhr nach einem der Ansprüche 1 bis 7, **dadurch gekennzeichnet, dass** sie Mittel (38) umfasst, um das Gehäuse (10) in mindestens einer zweiten Stellung zu halten, in der es vom Rahmen (22) gelöst ist, die die Rotation des Außenrings (13) gestattet.

9. Uhr nach einem der Ansprüche 1 bis 8, **dadurch gekennzeichnet, dass** sie einen Blockierorgan (40) umfasst, um die Verschiebung des Gehäuses im Verhältnis zum Rahmen zu begrenzen.
